# EUROPÄISCHE PATENTSCHRIFT

(11) **EP 0 029 466 B1**
(45) Veröffentlichungstag und Bekanntmachung des Hinweises auf die Patenterteilung: **07.09.1983**
(21) Anmeldenummer: 79105020.6
(22) Anmeldetag: 10.12.1979
(51) Int. Cl.: E01H 8/06

(54) **Vorbauschneeräumeinrichtung für ein Schienenräumfahrzeug**
Projecting snow-removing device for a rail clearing-vehicle
Dispositif de chasse-neige monté à l'avant d'un véhicule sur rails

(30) Priorität: 24.11.1979 DE 2947396
(43) Veröffentlichungstag der Anmeldung: 03.06.1981
(73) Patentinhaber: ING. ALFRED SCHMIDT GMBH, D-79837 St Blasien (DE)
(72) Erfinder: Schmidt, Alfred, Ing.-grad, D-7822 St. Blasien (DE)
(74) Vertreter: Grättinger & Partner

## Beschreibung

Die Erfindung betrifft eine Vorbauschneeräumeinrichtung für ein Schienenräumfahrzeug, welche längs einer zur Gleisebene parallelen Führung seitlich verstellbar auf einer fahrzeugfesten Tragvorrichtung abgestützt ist.

Eine derartige bekannte Schneeräumeinrichtung (deutsche Patentschrift 2 034 508) besteht aus zwei Schneeschleudern, die unabhängig voneinander aus einer Mittellage, in der sie zusammenstoßen, jeweils horizontal nach außen verstellbar sind. Jeder Einsatz mit einer seitlich ausgefahrenen Schneeschleuder hat zur Voraussetzung, daß die gleiche Strecke zuerst mit zusammengefahrenen Schneeschleudern geräumt wird, da sonst ein ungeräumter Mittelstreifen verbleibt. Die an den Wurfradgehäusen jeder Schneeschleuder befestigten Auswurfkamine beeinträchtigen erheblich die Sicht des Fahrers. Die jeweils über einen eigenen Motor angetriebenen Schneeschleudern können jeweils nur mit der halben Leistung eines auf dem Tragfahrzeug verfügbaren Antriebs betrieben werden.

Demgegenüber liegt der vorliegenden Erfindung die Aufgabe zugrunde, eine rationeller einsetzbare Vorbauschneeräumeinrichtung für ein Schienenfahrzeug zu schaffen, bei welcher die zur bekannten Vorrichtung genannten Nachteile vermieden sind.

Diese Aufgabe wird erfindungsgemäß dadurch gelöst, daß die Schneeräumeinrichtung. als Schneefräse aus zwei in einem gemeinsamen Trornmelgehäuse aufgenommenen, synchron über eine gemeinsame Triebverbindung antreibbaren Frästrommeln besteht, und daß die hung eine an der Tragvorrichtung vorgesehe- no sich etwa über die gesamte Fahrzeugbreite erstreckende Führungsschiene und ein Führungsgegenstück umfaßt, an dem das Trommelgehäuse um untere Anlenkpunkte schwenkbar abgestützt ist.

Eine an sich bekannte Art der Aufhängung des Trommelgehäuses zur Verstellung der Neigung bzw. des Abstandes zur Bodenoberfläche wird dadurch verwirklicht, daß an gegenüberliegenden Seiten des Führungsgegenstücks nach oben ragende Verlängerungen vorgesehen sind, def obere Enden jeweils ein Befestigungsmittel fi'ir eine verlängerbare Zugverbindung mit dem Trommelgehäuse aufweist.

Nach dem erfindungsgemäßen Lösungsvorschlag kann ein an sich bekanntes Fräsaggregat verwendet werden. Anstelle der dabei am Trägerfahrzeug vorhandenen Befestigungspunkte für die Aufhängung der Frästrommel treten entsprechende Befestigungspunkte am Führungsgegenstück, wobei nach einer zweckmäßigen Weiterbildung das Trommelgehäuse fahrzeugseitig unten einen oder mehrere mit dem Führungsgegenstück gelenkig verbundene Stützvorsprünge aufweist.

Beim Räumen von tiefverschneiten Schienenwegen besteht eine bekannte Forderung darin, daß in Kurven auf der kurveninneren Seite der Schienenweg breiter geräumt wird als auf der kurvenäußeren Seite. Dadurch soll besonders bei langen Schienenfahrzeugen ein seitliches Anstreifen an der kurveninneren Schneewand vermieden werden. Ein derartiges Räumprofil kann durch eine geringfügige seitliche Verschiebung der erfindungsgemäßen Vorbauschneefräse in einem einzigen Arbeitsgang, d. h. durch nur eine Räumfahrt verwirklicht werden. Nur bei besonders breiten Räumspuren, etwa bei solchen bis zu einem beidseitigen Überstand von einem halben Meter, bezogen auf die Breite üblicher Schienenfahrzeuge, sind zwei Arbeitsgänge erforderlich, wobei das Fräsaggregat längs der Führung einmal nach rechts und einmal nach links außen verschoben ist. Die Gefahr eines im Gleisbereich verbleibenden Schneestreifens besteht dabei nicht. Bei einseitigem Einsatz des Fräsaggregats steht die gesamte Antriebsleistung für die im Einsatz befindliche Frästrommel zur Verfügung. Infolge des für beide Frästrommein gemeinsamen Trommelgehäuses ist ein mittlerer Auswurfkamin ausreichend.

Im Rahmen der Erfindung besteht die Möglichkeit, das Verschieben des Trommelgehäuses längs der Führung mittels eines mechanischen, bevorzugt hydraulischen Antriebs vom Fahrerhaus aus ferngesteuert zu bewirken, so daß eine Verschiebung auch während des Arbeitseinsatzes möglich ist.

Im folgenden wird ein Ausführungsbeispiel der Erfindung anhand der Zeichnung erläutert. Es zeigt
Fig. 1 eine Draufsicht auf ein Schienenräumfahrzeug mit angebauter Vorbauschneefräse und
Fig. eine Seitenansicht der Vorbauschneefräse.

Bei dem in den Fig. 1 und 2 dargestellten Ausführungsbeispiel ist die Vorbauschneefräse an ein auf Schienenbetrieb umgerüstetes Straßenfahrzeug 1 angebaut. Im unteren Bereich der Frontseite des Fahrzeugs 1 sind an dessen Chassis (nicht dargestellt) Verlängerungen 2 angeflanscht, die über eingeschweißte Zwischenstücke 3 mit einer Tragplatte 4 verbunden sind. Die Tragplatte 4 ist an der Fahrzeugseite einer im Querschnitt L-förmigen Führungsschiene 5 befestigt, deren Länge etwa der Breite des Fahrzeugs entspricht. Über den unteren Quersteg 6 der Führungsschiene 5 greift ein Führungsgegenstück 7, welches aus zwei über kurze Verbindungsstege 8 fest miteinander verbundenen Profilteilen 9, 10 besteht. Diese beiden Profilteile umgreifen den Steg 6 der Führungsschiene 5 von unten bzw. oben, so daß das Führungsgegenstück 7 kippsicher längs des Stegs 6 der Führungsschiene verfahrbar ist.

An den Profilteilen 9, 10 des Führungsgegenstücks ist das eigentliche Fräsaggregat 11 gelenkig aufgehängt. Der fahrzeugseitige Profilteil 10 besitzt an seinen gegenüberliegenden Enden nach oben ragende Ansätze 12, an deren Enden jeweils eine längenverstellbare Zugstange 13 angreift, deren anderes Ende am Trommelgehäuse 14 angelenkt ist. Darüber hinaus ist ein weiterer längenveränderlicher Lenker 15 zwischen einem oberen Anlenkpunkt 16 des Trommelgehäuses 14 und einem oberen Anlenkpunkt 17 am frästrommelseitigen Profilteil 9 angelenkt. Insgesamt sind zwei derartige Lenker 15, und zwar im Bereich der seitlichen Enden des Trommelgehäuses vorgesehen. Weiterhin ist das Trommelgehäuse an seiner Unterseite über feste Stützvorsprünge 25, die mit ihrem freien Ende gelenkig mit dem trommelseitigen Profilteil 9 verbunden sind, abgestützt. Ein Auswurfkamin 18 ist über einen Drehkranz 19 an der Oberseite des Trommelgehäuses 14 angeschlossen. Im Inneren des Trommelgehäuses 14 sind zwei Frästrommein 20, 21 aufgenommen, die über ein nicht dargestelltes Winkelgetriebe angetrieben sind, welches im Inneren eines zwischen den Frästrommeln vorgesehenen Verbindungsrings 22 abgestützt ist. Die Frästrommeln sind auf von diesem Winkelgetriebe ausgehenden Halbachsen gelagert.

Gemäß Fig. 1 ist der gesamte Fräsenvorbau auf der Führungsschiene 5, in Fahrtrichtung gesehen, nach links verschoben, so daß er seitlich etwa einen halben Meter über die linke Fahrzeugbegrenzung hinausragt. Die äußerst rechte Verschiebemöglichkeit des Fräsenvorbaus ist mit strichpunktierten Linien angedeutet. Es sind auch beliebige Zwischenstellungen des Fräsenvorbaus auf der Führungsschiene 5 möglich. Aus Gründen der zeichnerischen Vereinfachung ist die in der Praxis vorgesehene hydraulische Einrichtung zum ferngesteuerten Verschieben des Fräsenvorbaus längs der Führungsschiene 5 nicht dargestellt. Anstelle des auf den Schienen 23 fahrenden mittels zusätzlicher Führungsrollen 24 geführten Straßenfahrzeugs kann der beschriebene Fräsenvorbau auch an einem reinen Schienenfahrzeug, z. B. an der Vorderseite einer Lokomotive angebracht sein.

## Patentansprüche

1. Vorbauschneeräumeinrichtung für ein Schienenräumfahrzeug, welche längs einer zur Gleisebene parallelen Führung seitlich versteltbar auf einer fahrzeugfesten Tragvorrichtung abgestützt ist, dadurch gekennzeichnet, daß die Schneeräumeinrichtung als Schneefräse aus zwei in einem gemeinsamen Tᵣommelgehäuse (14) aufgenommenen, synchron über eine gemeinsame Triebverbindung antreibbaren Frästrommeln (20, 21) besteht, und daß die Führung eine an der Tragvorrichtung vorgesehene, sich etwa über die gesamte Fahrzeugbreite erstrekkende Führungsschiene (5) und ein Führungsgegenstück (7) umfaßt, an dem das Trommelgehäuse (14) um untere Anlenkpunkte schwenkbar abgestützt ist.

2. Vorbauschneeräumeinrichtung nach Anspruch 1, dadurch gekennzeichnet, daß an gegenüberliegenden Seiten des Führungsgegenstücks (7) nach oben ragende Verlängerungen (12) vorgesehen sind, deren obere Enden jeweils ein Befestigungsmittel für eine verlängerbare Zugverbindung (13) mit dem Trommel^{g}ehäuse (14) aufweisen.

3. Vorbauschneeräumeinrichtung nach Anspruch 1 und/oder 2, dadurch gekennzeichnet, daß das Trommeigehäuse (14) fahrzeugseitig unten einen oder mehrere mit dem Führungsgegenstück (7) gelenkig verbundene Stützvorsprünge (25) aufweist.

## Claims

1. Apparatus for attachment to the front end of a rail vehicle for plowing snow, said apparatus being secured to said rail vehicle by attachment means permitting movement of said apparatus from side to side of said rail vehicle along a guide member extending parallel to a plane as defined by the rails, characterized in that said apparatus comprising a pair of rotatably drivable snow plows (20, 21) mounted in a common housing (14) and having a common synchronous drive connection, wherein said guide member .comprises a guide rail (5) extending substantially across the total width of the rail vehicle and a younter guide member (7) to support said housing (14) for pivotal movement with respect to lower wrist pins.

2. Apparatus according to claim 1, characterized in that extensions (12) are projecting upwardly from opposite sides of said counter guide member (7), the upper ends of said extensions having connecting means for a variable length pull rod member (13) linked to the housing (14).

3. Apparatus according to claim 1 and/or 2, characterized in that the housing (14) comprising at its lower end and extending towards said, rail vehicle one or more fixed pivots (25) which are articulated to the counter guide member (7).

## Revendications

1. Dispositif de chasse-neige monté à l'avant d'un véhicule sur rails, lequel est supporté; de manière déplaçable latéralement le long d'un guidage parallèle au plan de la voie ferrée, sur un dispositif de support solidaire du véhicule, caractérisé en ce que le dispositif de chasse-neige est constitué par une fraise pour neige composée de deux tambours de fraisage (20) 21) contenus dans un carter de tambour commun (14) et entraînés en synchronisme par l'intermédiaire d'une liaison d'entraînement commune, et en ce que le dispositif de guidage comprend un rail de guidage (5), prévu sur le dispositif de support, et s'étendant sur toute la largeur du véhicule, et une pièce de contre-guidage (7), sur laquelle s'appuie le carter de tambour (14) à pivotement autour de points d'articulation inférieurs.

2. Dispositif de chasse-neige suivant la revendication 1, caractérisé en ce que, sur les côtés se faisant face de la pièce de contre-guidage (7) sont prévus des prolongements (12) saillants vers le haut, dont les extrémités supérieures de chacun présentent un moyen de fixation pour une tige (13) de longueur réglable de liaison avec le carter de tambour (14).

3. Dispositif de chasse-neige suivant l'une des revendications 1 et/ou 2, caractérisé en ce que le carter de tambour (14) est pourvu, en bas, du côté orienté vers le véhicule, d'un ou de plusieurs organes d'appui saillants (25) reliés à articulation avec la pièce de contre-guidage (7).
